# EUROPÄISCHE PATENTANMELDUNG

(11) **EP 3 056 610 A1**
(43) Veröffentlichungstag der Anmeldung: **17.08.2016**
(21) Anmeldenummer: 16155289.8
(22) Anmeldetag: 11.02.2016
(51) Int. Cl.: E02B 3/10

(54) **MOBILE SCHUTZEINRICHTUNG ZUM STAU VON FLÜSSIGKEITEN**

(30) Priorität: 13.02.2015 DE 202015100705 U
(71) Anmelder: ÖKO-TEC Umweltschutzsysteme GmbH, 63579 Freigericht-Horbach (DE)
(72) Erfinder: Lukas, Ute, 63579 Freigericht (DE)
(74) Vertreter: Stoffregen, Hans-Herbert

(57) **Zusammenfassung**

Die Erfindung bezieht sich auf eine mobile Schutzeinrichtung (10) zum Stau von Flüssigkeiten (12), mit zumindest einem flexiblen, durch Befüllen mit einem Fluid wie Luft aufweitbaren schlauchartigen Hohlkammerelement und einem sich entlang eines flutseitigen Längsseitenrandes des Hohlkammerelementes (12, 14) erstreckenden flexiblen, schürzenförmigen Vorlagensicherung (26) zur Anlage gegen eine Oberfläche (26), insbesondere Untergrund, wobei auf die Vorlagensicherung (26) durch die gestaute Flüssigkeit eine vertikale Kraft einwirkt, um diese gegen die Oberfläche (26) zu drücken und zu verankern. Um eine Schutzeinrichtung der eingangs genannten Art auch bei unbelasteter Vorlagensicherung gegen Windverwehung zu sichern, ist vorgesehen, dass das zumindest eine Hohlkammerelement (12, 14) bodenseitig fixierbare Windsicherungselemente (66, 96, 100) aufweist.

## Beschreibung

Die Erfindung bezieht sich auf eine mobile Schutzeinrichtung zum Stau von Flüssigkeiten nach dem Oberbegriff des Anspruchs 1.

Eine Schutzeinrichtung der eingangs genannten Art ist in der DE 696 27 837 T2 beschrieben. Die bekannte Schutzeinrichtung umfasst eine mobile Dammvorrichtung in Form eines flexiblen, aufweitbaren Gehäuses mit einer Einrichtung zum Füllen und Leeren des Gehäuses. Die Dammvorrichtung ist mit einer flexiblen Schürze in Anlage gegen eine Oberfläche, beispielsweise den Untergrund, ausgebildet, wobei auf die Schürze durch den Druck gestauter Flüssigkeit eine vertikale Kraft einwirkt, um diese gegen die Oberfläche zu drücken und zu verankern.

Das flexible, aufweitbare Gehäuse ist als schlauchförmiges Hohlkammerelement aus einem luft- und wasserundurchlässigen Material, wie armiertes PVC, mit endseitigen Ventilen ausgebildet, über die die Hohlkammerelemente mit Luft befüllt werden können, so dass sich diese aufrichten und einen Schutz in gewünschter Stauhöhe bilden. Die Befüllung mit Luft bietet den Vorteil, dass die Hohlkammerelemente schnell und flexibel in verschiedenen Positionen bzw. an verschiedenen Orten eingesetzt werden können.

Die bodenseitige Verankerung der Schutzeinrichtung erfolgt durch eine vertikale Kraft auf die Vorlagensicherung, wobei die vertikale Kraft durch gestaute Flüssigkeit erzeugt wird.

Bei einem niedrigen Wasserpegel wirkt auf die Vorlagensicherung nur eine geringe Kraft, so dass das Risiko besteht, dass die nur mit Luft befüllten Hohlkammerelemente nach dem Stand der Technik durch starke Winde aus ihrer ursprünglichen Position verschoben werden können.

Davon ausgehend liegt der vorliegenden Erfindung die Aufgabe zugrunde, eine Schutzeinrichtung der eingangs genannten Art derart weiterzubilden, dass diese auch bei unbelasteter Vorlagensicherung gegen Windverwehung gesichert ist.

Die Aufgabe wird erfindungsgemäß u. a. dadurch gelöst, dass das zumindest eine Hohlkammerelement bodenseitig fixierbare Windsicherungselemente aufweist. Die bodenseitige Fixierung verhindert eine Positionsänderung der Hohlkammerelemente aufgrund von starken Winden in unbelastetem Zustand.

Gemäß einer bevorzugten Ausführungsform ist vorgesehen, dass das Windsicherungselement an einer Stirnseite des Hohlkammerelementes angeordnet ist. Diese Ausführungsform ermöglicht einerseits eine bodenseitige Fixierung der Hohlkammerelemente und andererseits auch eine stirnseitige Verbindung in Längsrichtung angrenzender Hohlkammerelemente.

Gemäß einer weiteren bevorzugten Ausführungsform ist vorgesehen, dass das Windsicherungselement an einem flutseitigen Längsrand und/oder an einem stirnseitigen Rand der Vorlagensicherung angeordnet ist. Ergänzend zu dem Hohlkammerelement wird somit auch die Vorlagensicherung gegen Windverwehungen gesichert.

Eine bevorzugte Ausführungsform sieht vor, dass das Windsicherungselement mit der Stirnseite und/oder an der Unterseite der Vorlagensicherung verbunden wie verklebt oder verschweißt ist. Dabei ist das Windsicherungselement vorzugsweise aus flexiblem Material wie wasserverstärktem oder armierten PVC ausgebildet.

Um eine Wiederverwendbarkeit der Windsicherungselemente zu gewährleisten ist vorgesehen, dass das Windsicherungselement zumindest ein Mittel zur Aufnahme von Befestigungsmitteln zur bodenseitigen Fixierung aufweist. Das Mittel zur Aufnahme eines Befestigungsmittels wie Nagel oder Schraube kann als Zugöse ausgebildet sein, beispielsweise zur Befestigung in einem weichen Untergrund wie Erdboden oder das Mittel zur Aufnahme des Befestigungsmittels kann als ein faserverstärktes Synthetikmaterial zur Aufnahme z. B. eines Stahlnagels oder Stahlschraube ausgebildet sein, zur Befestigung der Schutzeinrichtung auf einem festen Untergrund wie beispielsweise Teer oder Beton.

Vorzugsweise ist das Windsicherungselement in Form einer flexiblen Lasche ausgebildet, die ein leichtes Verpacken bzw. Verstauen der mobilen Schutzeinrichtung durch Falten ermöglicht.

Die Windsicherungslasche ist vorzugsweise mit einem stirnseitigen Abschnitt entlang eines Längsrandes zumindest abschnittsweise mit der Stirnseite des Hohlkammerelementes verbunden wie verklebt oder verschweißt. Ferner ist vorgesehen, dass ein bodenseitiger Abschnitt das zumindest eine Mittel zur Aufnahme des Befestigungsmittels aufweist.

Der bodenseitige Abschnitt zur Aufnahme des Befestigungsmittels bildet Endabschnitte, die im aufgerichteten Zustand des Hohlkammerelementes parallel oder im Wesentlichen parallel zu der Oberfläche verlaufen. Im Querschnitt ist das Windsicherungselement vorzugsweise T-förmig ausgebildet.

Zur stirnseitigen Verbindung angrenzender Hohlkammerelemente ist die Windsicherungslasche als Verbindungslasche ausgebildet, mit randseitigen Zugösen, die beispielsweise über ein Seil miteinander verbunden werden können.

Vorzugsweise kann die Windsicherungslasche auch einen Handgriff zur Handhabe des Hohlkammerelementes aufweisen.

Die Windsicherungslaschen der Vorlagensicherung sind entlang eines flutseitigen Längsrandes dieser angeordnet und durch eine Dichtlippe abgedeckt. Vorzugsweise sind die Sicherungslaschen mit einer Unterseite der Vorlagensicherung verbunden wie verklebt oder verschweißt. Die Windsicherungslaschen angrenzender Hohlkammerelemente sind dabei derart ausgerichtet, dass diese mittels eines gemeinsamen Befestigungselementes wie Nagel fixiert werden können.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Vorderansicht einer mobilen Hochwasserschutzeinrichtung,
- Fig. 2: eine Vorderansicht eines Abdicht-/Verbindungselementes mit luftgestützter Stauhöhensicherung und Kommunikationsventilen,
- Fig. 3: eine Seitenansicht in Schnittdarstellung der Hochwasser-Schutzeinrichtung,
- Fig. 4: eine perspektivische Darstellung eines Hohlkammerelementes der mobilen Hochwasserschutzeinrichtung mit Windsicherungselement,
- Fig. 5: eine Draufsicht des Hohlkammerelementes gemäß Fig. 4,
- Fig. 6: eine Vorderansicht des Hohlkammerelementes,
- Fig. 7: eine Seitenansicht des Hohlkammerelementes,
- Fig. 8: eine Draufsicht eines Endabschnittes des Hohlkammerelementes,
- Fig. 9: eine Draufsicht eines Abschnitts einer Vorlagensicherung des Hohlkammerelementes und
- Fig. 10: eine Seitenansicht der Vorlagensicherung mit Windsicherung.

Fig. 1 zeigt in Vorderansicht eine Schutzeinrichtung 10 gegen Flüssigkeiten, insbesondere in Form einer mobilen Hochwasser-Schutzeinrichtung. In dem beschriebenen Ausführungsbeispiel umfasst die Schutzeinrichtung 10 mehrere schlauchartige Hohlkammerelemente 12, 14, die über endseitige Ventile 16, 18, 20, 22 mit Luft befüllbar sind, um eine Stauhöhe SH, wie in Fig. 3 in Seitenansicht dargestellt ist, sicherzustellen. Dabei weist das schlauchartige Hohlkammerelement 12, 14 einen Durchmesser auf, der im Wesentlichen der Stauhöhe SH entspricht.

Entlang eines bodenseitigen Randes 24 weisen die Hohlkammerelemente eine schürzenartige Vorlagensicherung 26 auf, durch die die Funktion einer Fixierung der Schutzeinrichtung durch den auf der Vorlagensicherung 26 aufliegenden Flüssigkeitsdruck und andererseits einer Drainage-Matte zur Ableitung von sich unter der Vorlagensicherung 26 bildender Flüssigkeit erreicht wird.

Die Hohlkammerelemente 12, 14 sind im Bereich einer Stoßstelle 28, an der Stirnseiten 30, 32 der Hohlkammerelemente 12, 14 gegenüberliegen, mittels eines Verbindungs-/Abdichtelementes 34 verbunden und abgedichtet.

Fig. 2 zeigt eine Draufsicht des Verbindungs-/Abdichtelementes 34 in ausgelegter Form, wobei das Verbindungs-/Abdichtelemente 34 als eine schürzenförmige wasserundurchlässige Plane ausgebildet ist. Zur Befestigung des Verbindungs-/Abdichtelementes 34 an jeweils einer Umfangsfläche 36, 38 der angrenzenden Hohlkammerelemente 12, 14 weisen seitliche Ränder 40, 42 des Abdichtelementes Verbindungsmittel 44, 46 auf, die mit korrespondierenden Verbindungsmitteln 48, 50 auf der Oberfläche 36, 38 des Hohlkammerelementes verbunden werden. In bevorzugter Ausführungsform ist das Verbindungsmittel 44, 46; 48, 50 als Reißverschluss ausgebildet.

Bei dieser Ausführungsform wirkt das Abdichtelement 34 gleichzeitig als Verbindungselement zum Verbinden der Hohlkammerelemente 12, 14 in Längsrichtung.

Um zu vermeiden, dass ein oberer, die Stauhöhe bildender Rand 52 des Verbindungs-/Abdichtelementes 34 unter der Last gestauter Flüssigkeit 12 in den Stoßbereich 28 einbricht, ist vorgesehen, dass das Verbindungs-/Abdichtelement entlang des oberen, die Stauhöhe bildenden Randes 52 Stabilisierungsmittel 54 zur Stauhöhensicherung aufweist.

Im dargestellten Ausführungsbeispiel ist das Stabilisierungsmittel 54 als ein sich entlang des oberen Randes erstreckender Hohlkörper ausgebildet, der im beschriebenen Ausführungsbeispiel mit Luft befüllbar ist. Dazu sind Ventile 56, 58 vorgesehen, die über Schlauchmittel 60, 62 mit entsprechenden Ventilen 18, 20 angrenzender Hohlkammerelemente 12, 14 verbindbar sind, so dass die Hohlkammern 12, 14 über den Hohlkörper 54 strömungstechnisch gekoppelt sind.

Durch den als Luftkissen ausgebildeten Hohlkörper 54 wird einerseits eine Stabilisierung des oberen Randes 52 des Verbindungs-/Abdichtelementes 34 und andererseits eine Vergrößerung der Stauhöhe SH im Bereich der Stoßstelle 28 erreicht.

Das Abdicht- bzw. Verbindungselement 34 weist eine Länge L auf, die vorzugsweise einer halben Umfangslänge des schlauchartigen Hohlkammerelementes 12, 14 sowie der Länge der Vorlagensicherungsschürze entspricht. In diesem Zusammenhang ist anzumerken, dass sich das Verbindungsmittel in Form des Reißverschlusses 44, 46, 48, 50 auch entlang der Vorlagensicherungsschürze 26 erstreckt, d. h., dass auch die Vorlagensicherungsschürze 26 über das Abdicht- bzw. Verbindungselement 34 abgedichtet bzw. verbunden ist.

Der Hohlkörper 54 weist eine Breite BH auf, die im Wesentlichen einer Breite B des Abdicht- bzw. Verbindungselementes 34 entlang des oberen Randes 52 entspricht und eine Umfangserstreckung UH, die im Wesentlichen 1/8 bis 1/4 des Umfangs U des schlauchartigen Hohlkammerelementes entspricht.

Der Hohlkörper 54 kann integraler Bestandteil des Abdicht-/Verbindungselementes 34 oder mit diesem verbunden wie verschweißt sein.

Durch das Verbindungs-/Abdichtungselement mit luftgestützter Stauhöhensicherung und Kommunikationsventilen zur Verbindung mit den schlauchartigen Hohlkammerelementen wird gegenüber dem Stand der Technik der Vorteil erreicht, dass auch bei erhöhtem Flüssigkeitsdruck auf das Verbindungs-/Abdichtungselement im Bereich der Stoßstelle 38 die gewünschte Stauhöhe sichergestellt wird.

Fig. 4 zeigt in perspektivischer Darstellung das Hohlkammerelement 12 mit Vorlagensicherung 26 auf einer Oberfläche 64 wie Erdboden, Teer oder Beton in aufgerichtetem Zustand.

Um das mit Luft befüllte Hohlkammerelement 12 auf der Oberfläche 64 zum Schutz gegen Windverwehungen zu fixieren, sind an den Stirnseiten 30, 32 jeweils Windsicherungselemente 66 angeordnet, mittels der das Hohlkammerelement 12 bodenseitig fixiert werden kann.

Im dargestellten Ausführungsbeispiel ist das Windsicherungselement 66 als eine flexible Lasche ausgebildet, die mit einem oberen Abschnitt 68 entlang eines Seitenrandes 70 zumindest abschnittsweise mit der Stirnseite 32 verbunden wie verschweißt oder verklebt ist. Von dem oberen Abschnitt 68, der entlang des Seitenrandes 70 mit der Stirnseite 32 verbunden ist, erstreckt sich ein bodenseitiger Abschnitt 72 in Richtung der Oberfläche 64.

Von einem unteren Rand 74 des bodenseitigen Abschnitts erstrecken sich parallel oder im Wesentlichen parallel zu der Oberfläche 64 laschenförmige Abschnitte 76, 78. Die Laschen weisen jeweils Mittel wie Zugösen 80, 82 zur Aufnahme eines Befestigungsmittels 102 wie Nagel oder Schraube auf, um das Hohlkammerelement auf einem weichen Untergrund wie Erdboden mit Erdnägeln zu fixieren.

Ergänzend weisen die Laschen 76, 78 endseitig jeweils Mittel wie Abschnitte 84, 86 in Form von faserverstärktem synthetischen Material zur Aufnahme von Stahlnägeln, beispielsweise zur Befestigung auf einer festen Oberfläche wie Teer oder Beton auf.

Des Weiteren ist vorgesehen, dass das Windsicherungselement 66 an einem dem Rand 70 gegenüberliegenden Rand 88 Zugösen zur Verbindung stirnseitig aneinandergrenzender Hohlkammerelemente aufweist.

Im dargestellten Ausführungsbeispiel weist das Windsicherungselement 66 mit einem oberen Ende 92 einen Griff 94 auf.

Fig. 5 zeigt in Draufsicht das Hohlkammerelement 12 als Teilabschnitt der Schutzeinrichtung 10. Ergänzend zu den stirnseitig angeordneten Windsicherungselementen 66, die im Wesentlichen das Hohlkammerelement 12 sichern, ist auch die Vorlagensicherung 26 mit Windsicherungselementen 96 ausgestattet, die entlang eines flutseitigen Längsrandes 98 angeordnet.

Ergänzend sind Windsicherungselemente 100, die jeweils an einem stirnseitigen Seitenrand 102, 104 angrenzend an den flutseitigen Seitenrand 98 befestigt wie verschweißt oder verklebt sind. Die Windsicherungselemente 96, 100 sind jeweils als eine Lasche aus einem flexiblen Material ausgebildet, welches mit dem vorzugsweise aus einem armierten Kunststoff bestehenden Vorlagensicherung verschweißt oder verklebt werden kann.

Fig. 6 bis 8 zeigen einen Endabschnitt des Hohlkammerelementes 12 in Vorder-, Seiten- und Draufsicht. Mittels des Handgriffs 94 kann das Hohlkammerelement 12 in eine gewünschte Position gezogen werden. Sodann können benachbarte Hohlkammerelemente durch Führen eines Seils durch die in der Verbindungslasche 68 angeordneten Zugösen 90 miteinander verbunden werden.

Zur bodenseitigen Fixierung werden anschließend entsprechend der Beschaffenheit der Oberfläche 64 Befestigungsmittel wie Erdnägel 105 und/oder Stahlnägel 107 in die entsprechenden Abschnitte der Windsicherungslasche 76, 78 eingeführt.

Zur Fixierung der Hohlkammerelemente auf einer weichen Oberfläche 64 wie beispielsweise Erdboden werden die Befestigungsmittel wie Erdnägel 105 in entsprechende Ösen 80, 82 aufgenommen.

Alternativ besteht die Möglichkeit, bei fester Oberfläche 64, wie beispielsweise Teer oder Beton, entsprechende Befestigungsmittel 107 wie Stahlnägel in den aus synthetischem Material ausgebildeten Abschnitt 84, 86 zu befestigen. Bei dieser Ausführungsform ist eine Wiederverwendbarkeit der Windsicherungselemente gewährleistet.

Die Fig. 9 und 10 zeigen jeweils eine Drauf- bzw. Seitenansicht eines Endabschnitts der Vorlagensicherung 26. Die Windsicherungselemente 96 sind als Laschen aus einem flexiblen Material ausgebildet, die mit einem ersten Abschnitt 106 mit der Vorlagensicherung 26, vorzugsweise mit einer Unterseite der Vorlagensicherung
verbunden wie verklebt oder verschweißt sind. Der sich von dem Seitenrand 102 der Vorlagensicherung erstreckende Abschnitt 108 weist in der beschriebenen Ausführungsform zwei Abschnitte auf, nämlich einen ersten Abschnitt 110 mit einer Zugöse 112 zur Aufnahme eines Erdnagels zur Befestigung auf einer weichen Oberfläche wie Erdboden sowie einen zweiten Abschnitt 114 aus einem Synthetikmaterial verstärkten Abschnitt zur Aufnahme von Stahlnägeln zur Befestigung der Vorlagensicherung 26 auf einem festen Untergrund wie beispielsweise Teer oder Beton.

An den vorderen Rand 98 der Vorlagensicherung schließt sich eine Dichtlippe 116 mit sogenannter Softkante an, die sich in Längsrichtung der Vorlagensicherung 26 erstreckt und durch welche die Windsicherungselemente 96 abgedeckt sind, die entlang des vorderen Randes 98 angeordnet sind.

Die Dichtlippe 116 ist entlang eines Überlappungsbereichs 118 mit dem Rand 98 der Vorlagensicherung verbunden, vorzugsweise verschweißt, wobei eine Schweißnaht den Übergangsbereich 118 bildet.

Fig. 10 zeigt eine Seitenansicht der Vorlagensicherung 26 mit Drainagematte 120, die zwischen einer Unterseite der Vorlagensicherung 26 und der Oberfläche 64 angeordnet ist. An dem flutseitigen Rand 98 ist die Dichtlippe 116 verbunden wie verschweißt, so dass die Windsicherungselemente 96 mit Erdnagel 102 bzw. Stahlnagel 104 abgedeckt bzw. abgedichtet sind.

## Patentansprüche

1. Mobile Schutzeinrichtung (10) zum Stau von Flüssigkeiten (12), mit zumindest einem flexiblen, durch Befüllen mit einem Fluid wie Luft aufweitbaren schlauchartigen Hohlkammerelement und einem sich entlang eines flutseitigen Längsseitenrandes des Hohlkammerelementes (12, 14) erstreckenden flexiblen, schürzenformigen Vorlagensicherung (26) zur Anlage gegen eine Oberfläche (26), insbesondere Untergrund, wobei auf die Vorlagensicherung (26) durch die gestaute Flüssigkeit eine vertikale Kraft einwirkt, um diese gegen die Oberfläche (26) zu drücken und zu verankern,
**dadurch gekennzeichnet,**
**dass** das zumindest eine Hohlkammerelement (12, 14) bodenseitig fixierbare Windsicherungselemente (66, 96, 100) aufweist.

2. Mobile Schutzeinrichtung nach Anspruch 1,
**dadurch gekennzeichnet,**
**dass** das Windsicherungselement (66) an einer Stirnseite (32) des Hohlkammerelementes (12, 14) angeordnet ist.

3. Mobile Schutzeinrichtung nach Anspruch 1 oder 2,
**dadurch gekennzeichnet,**
**dass** das Windsicherungselement (96, 100) an einem flutseitigen Längsrand (98) und/oder an einem stirnseitigen Rand (102, 104) der Vorlagensicherung (26) angeordnet ist.

4. Mobile Schutzeinrichtung nach zumindest einem der vorhergehenden Ansprüche,
**dadurch gekennzeichnet,**
**dass** das Windsicherungselement (66, 96, 100) mit der Stirnseite (32) und/oder einer Unterseite der Voralgensicherung (26) verbunden wie verklebt oder verschweißt ist.

5. Mobile Schutzeinrichtung nach zumindest einem der vorhergehenden Ansprüche,
**dadurch gekennzeichnet,**
**dass** das Windsicherungselement (66, 96, 100) zumindest ein Mittel (80, 82; 94, 86) zur Aufnahme von Befestigungsmitteln (105, 107) wie Erdnagel, Erdschraube, Stahlnagel, Stahlschraube zur bodenseitigen Fixierung aufweist.

6. Mobile Schutzeinrichtung nach zumindest einem der vorhergehenden Ansprüche,
**dadurch gekennzeichnet,**
**dass** das Mittel (80, 82) zur Aufnahme eines Befestigungsmittels (102) in Form eines Erdnagels oder Erdschraube als Zugöse (80, 82) ausgebildet ist.

7. Mobile Schutzeinrichtung nach zumindest einem der vorhergehenden Ansprüche,
**dadurch gekennzeichnet,**
**dass** das Mittel (84, 86) zur Aufnahme des Befestigungsmittels in Form eines Stahlnagels oder Stahlschraube zur Fixierung an einem festen Untergrund wie Teer oder Beton als faserverstärktes Synthetikmaterial ausgebildet ist.

8. Mobile Schutzeinrichtung nach zumindest einem der vorhergehenden Ansprüche,
**dadurch gekennzeichnet,**
**dass** das Windsicherungselement (66, 96, 100) in Form einer Lasche ausgebildet ist.

9. Mobile Schutzeinrichtung nach zumindest einem der vorhergehenden Ansprüche,
**dadurch gekennzeichnet,**
**dass** das Windsicherungselement (66) mit einem stirnseitigen Abschnitt (68) entlang eines Längsrandes (70) zumindest abschnittsweise mit der Stirnseite (32) des Hohlkammerelementes (12, 14) verbunden wie verklebt oder verschweißt ist und dass bodenseitiger Abschnitt (72) das zumindest eine Mittel (80, 82; 84, 86) zur Aufnahme des Befestigungsmittels wie Erdnagel, Erdschraube und/oder Stahlnagel zur Befestigung in einem weichen Untergrund wie Erde oder einem festen Untergrund wie Teer oder Beton aufweist.

10. Mobile Schutzeinrichtung nach zumindest einem der vorhergehenden Ansprüche,
**dadurch gekennzeichnet,**
**dass** das Windsicherungselement (66) als Verbindungslasche mit Zugösen zur stirnseitigen Verbindung angrenzender Hohlkammerelemente (12, 14) ausgebildet ist.

11. Mobile Schutzeinrichtung nach zumindest einem der vorhergehenden Ansprüche,
**dadurch gekennzeichnet,**
**dass** das Windsicherungselement (66) einen Handgriff (94) zur Handhabe des Hohlkammerelementes (12, 14) aufweist.

12. Mobile Schutzeinrichtung nach zumindest einem der vorhergehenden Ansprüche,
**dadurch gekennzeichnet,**
**dass** die bodenseitigen Abschnitte (74, 76) zur Aufnahme der Befestigungsmittel Endabschnitte der Windsicherungselemente bilden, die im aufgerichteten Zustand des Hohlkammerelementes (12, 14) parallel oder im Wesentlichen parallel zu der Oberfläche (64) verlaufen.

13. Mobile Schutzeinrichtung nach zumindest einem der vorhergehenden Ansprüche,
**dadurch gekennzeichnet,**
**dass** das Windsicherungselement (66) T-förmig ausgebildet ist.

14. Mobile Schutzeinrichtung nach zumindest einem der vorhergehenden Ansprüche,
**dadurch gekennzeichnet,**
**dass** das Windsicherungselement (96) entlang flutseitigen Längsrand (98) der Vorlagensicherung (26) durch eine Dichtlippe (116) abgedeckt sind.

15. Mobile Schutzeinrichtung nach zumindest einem der vorhergehenden Ansprüche,
**dadurch gekennzeichnet,**
**dass** an einem stirnseitigen Seitenrand (102) der Vorlagensicherung weitere Windsicherungselemente (100) angeordnet wie verklebt oder verschweißt sind und/oder dass die Windsicherungselemente (100) angrenzender Hohlkammerelemente (12, 14) zur Fixierung mittels eines gemeinsamen Befestigungselementes (105) zueinander ausgerichtet sind.
